# EUROPÄISCHE PATENTSCHRIFT

(11) **EP 1 526 799 B1**
(45) Veröffentlichungstag und Bekanntmachung des Hinweises auf die Patenterteilung: **02.04.2008**
(21) Anmeldenummer: 03761521.8
(22) Anmeldetag: 26.06.2003
(51) Int. Cl.: A47L 15/16, A47L 15/42

(54) **SPRÜHVORRICHTUNG UND -VERFAHREN, INSBESONDERE FÜR GESCHIRRSPÜLMASCHINEN**
SPRAY DEVICE AND CORRESPONDING METHOD, IN PARTICULAR FOR DISHWASHERS
DISPOSITIF D'ARROSAGE ET PROCÉDÉ CORRESPONDANT, EN PARTICULIER POUR DES LAVE-VAISSELLES

(30) Priorität: 26.06.2002 DE 10228641
(43) Veröffentlichungstag der Anmeldung: 04.05.2005
(73) Patentinhaber: BSH Bosch und Siemens Hausgeräte GmbH, 81669 München (DE)
(72) Erfinder: NANNT, Hans-Peter, 89547 Gerstetten (DE)
(86) Internationale Anmeldenummer: PCT/EP2003/006767
(87) Internationale Veröffentlichungsnummer: WO 2004/002286

(56) Entgegenhaltungen:
- DE-B- 1 177 564
- FR-A- 1 492 249
- GB-A- 949 954
- RU-C- 2 033 131
- US-A- 2 654 894
- PATENT ABSTRACTS OF JAPAN vol. 1996, no. 01, 31. Januar 1996 (1996-01-31) -& JP 07 232115 A (FUJIKAWA KIKAI KK;OTHERS: 01), 5. September 1995 (1995-09-05)
- PATENT ABSTRACTS OF JAPAN vol. 1998, no. 06, 30. April 1998 (1998-04-30) -& JP 10 033451 A (NAKANISHI SEISAKUSHO:KK), 10. Februar 1998 (1998-02-10)
- PATENT ABSTRACTS OF JAPAN vol. 1996, no. 08, 30. August 1996 (1996-08-30) -& JP 08 089468 A (MITSUBISHI ELECTRIC HOME APPLIANCE CO LTD;MITSUBISHI ELECTRIC CORP), 9. April 1996 (1996-04-09)

## Beschreibung

Gegenstand der vorliegenden Erfindung ist eine Geschirrspülmaschine mit einer Sprühvorrichtung und ein dazugehöriges Verfahren

Bekannte Sprühvorrichtungen, z.B. für Geschirrspülmaschinen, weisen Rotationsarme auf, durch die Sprühflüssigkeit gepumpt wird und die Rotationsbewegung durch die Rückschlagskraft der austretenden Flüssigkeit erzeugt wird. Diese sogenannten Sprüharme werden über eine Pumpe mit Spülflüssigkeit versorgt. Da herkömmlicherweise der Spülbehälter einen rechteckigen Grundriss aufweist, werden die Eckbereiche des Spülbehälters von den, eine im wesentlichen Kreisbahn beschreitenden, Sprüharmen nur ungenügend erreicht. Dieser Nachteil wird beispielsweise durch sogenannte Sprühböden vermieden, wobei diese den Nachteil aufweisen, lediglich punktartige Bereiche besprühen zu können und somit das zu reinigende Spülgut nicht an allen Stellen ausreichend mit der Spülflüssigkeit benetzt werden kann.

FR 1 492 249 A offenbart eine Geschirrspülmaschine gem. dem Oberbegriff des Anspruchs 1.

Aufgabe der vorliegenden Erfindung ist es daher, eine Sprühvorrichtung und -verfahren bereitzustellen, welche es erlauben, die knapp bemessenen Raumressourcen im Spülbehälter einer Geschirrspülmaschine optimal zu nutzen und ebenfalls ein Sprühverhalten bzw. Sprühmuster bereitzustellen, welche es erlauben, in einem Geschirrkorb eingeordnetes Spülgut im wesentlichen vollständig zu benetzen.

Diese Aufgabe wird durch die erfindungsgemäße Geschirrspülmaschine mit einer Sprühvorrichtung mit den Merkmalen gemäß Anspruch 1, sowie durch das erfindungsgemäße Verfahren gemäß Anspruch 14, gelöst Vorteilhafte Weiterbildungen der vorliegenden Erfindung sind in den Unteransprüchen gekennzeichnet.

Die Sprühvorrichtung besteht aus wenigstens einer zwei Enden aufweisenden rohrartigen Leitung mit Sprühöffnungen zum Versprühen einer Flüssigkeit, wobei erfindungsgemäß die beiden Enden der rohrartigen Leitung mit Mitteln verbunden sind, die so ausgebildet sind, dass die Flüssigkeit unter einem vorbestimmten Druck wahlweise durch das erste und/oder zweite Ende in die rohrartige Leitung ein- und durch die Sprühöffnungen ausströmt.

Vorteilhafterweise sind die Mittel als Pumpen ausgebildet, die mit den Enden der rohrartigen Leitung jeweils verbunden sind. Zweckmäßigerweise sind die Pumpen über eine Programmsteuereinheit miteinander verbunden und werden entsprechend in der Programmsteuereinheit hinterlegter Programmabläufe angesteuert.

Bei einer anderen bevorzugten Ausführungsform der erfindungsgemäßen Sprühvorrichtung sind die Mittel als eine Pumpe und eine Steuerungseinheit ausgebildet, wobei diese Steuereinheit über ein Rotationselement die jeweiligen Flüssigkeitsanteile zu den beiden Enden der rohrartigen Leitung aufteilt.

Zweckmäßigerweise ist das Rotationselement als Drehverteiler ausgebildet, so dass über die Rotationsgeschwindigkeit des Drehverteilers das Sprühverhalten der Flüssigkeit beeinflussbar und somit steuerbar ist.

Die Sprühvorrichtung macht sich das physikalische Gesetz zu nutze, dass gemäß der Kontinuitätsgleichung: ${A}_{1} * {v}_{1} = {A}_{2} * {v}_{2}$
und der daraus folgenden, vereinfachten Bernoulli-Gleichung: ${p}_{1} + \frac{ρ}{2} ⁢ {{v}_{1}}^{2} = {p}_{2} + \frac{ρ}{2} ⁢ {{v}_{2}}^{2}$
der Druck und die Geschwindigkeit einer Flüssigkeit in einem Leitungssystem voneinander abhängen, so dass bei Veränderung des einen Parameter, der andere Parameter ebenfalls eine Änderung erfährt.

Übertragen auf die erfindungsgemäße Sprühvorrichtung bedeutet dies, dass der in den Zuleitungen der Enden vorliegende totale Druck (statischer Druck plus dynamischer Druck (Fluidgeschwindigkeit)), welcher durch entsprechende Pumpleistung aufgebaut wird, sich in der Leitung mit Querschnittsfläche A₁ zu geringem dynamischen Druck und hohem statischem Druck und in der rohrartigen Leitung m it den entsprechenden Sprühöffnungen und der wesentlich geringeren Querschnittsfläche A₂ zu relativ geringem statischen Druck aber hohen Fluidgeschwindigkeiten (dynamischer Druck) aufteilt.

Dieses Verhältnis wird gemäß Figur 1 anschaulich dargestellt. Unter Zugrundelegen dieser physikalischen Beziehungen wirken sich in den Rohrabschnitt II angebrachte Sprühöffnungen insofern nicht als Austrittsöffnung, aus, als bei entsprechend hoher Geschwindigkeit v₂ der Druck p₂ so gering ist, dass für die Flüssigkeit keine Bestrebung besteht, den Rohrabschnitt II durch die Sprühöffnung bzw. Sprühöffnungen zu verlassen.

Wird nun die Geschwindigkeit v₂ im Rohrabschnitt II reduziert, baut sich der Druck p₂ entsprechend der Kontinuitätsgleichung auf und die entsprechend mit Druck beaufschlagte Flüssigkeitsanteile sind bestrebt, den Rohrabschnitt 11 durch Sprühöffnungen zu verlassen. Die Austrittsrichtung der druckbeaufschlagten Flüssigkeitsanteile richtet sich im wesentlichen nach den Kräfteverhältnissen von v₁ und v₂ in den jeweiligen Flüssigkeitsabschnitten, wobei gemäß Vektorgleichungen der Austrittswinkel bestimmbar ist.

Mit der Sprühvorrichtung kann beispielsweise durch entsprechende Programmabläufe, die in der Programmsteuereinheit hinterlegt sind, spezifische Sprühmuster erstellt werden. Beispielsweise ist es möglich, ein gemäß Figur 2 ausgebildetes Sprühmuster zu erzeugen, in dem an beiden Enden der rohrartigen Leitung entsprechende Flüssigkeitsmengen mit gleichen Druckwerten anliegen, so dass sich ungefähr in der Mitte der rohrartigen Leitung die Geschwindigkeitsvektoren der im Rohr befindlichen Flüssigkeit vom Wert her aufheben und lediglich ein entsprechender Druckwert anliegt, so dass der aus der rohrartigen Leitung austretende Wasserstrahl im wesentlichen rechtwinklig die Sprühöffnung verlässt.

Die Sprühwinkel der zu den jeweiligen Enden der rohrartigen Leitung austretenden Sprühstrahlen wird gemessen an der Fließrichtung stets geringer, da die jeweiligen Vektorkomponenten der Flüssigkeitsgeschwindigkeit zunehmend geringeren Einfluss nehmen. Ein solches Sprühmuster ist Figur 3 zu entnehmen.

In der Steuereinheit sind unterschiedliche Druckverlaufsprogramme hinterlegt, um entsprechend der Wahl der Spülprogramme unterschiedliche Sprühverläufe und Sprühmuster, beispielsweise Zonenspülen ermöglichen.

Wird beispielsweise durch die Bereitstellung von zwei Pumpen, die beide über eine zentrale Steuereinheit angesteuert werden, ein bestimmter Druckverlauf auf die Flüssigkeit aufgebracht, ist es möglich, impulsartige Sprühstöße zu erzeugen, welche in der Lage sind, auch hartnäckige Anschmutzungen am Spülgut wirkungsvoll zu entfernen.

Erfindungsgemäß sind in einer Geschirrspülmaschine eine Vielzahl von den rohrartigen Leitungen mit Sprühöffnungen vorgesehen, so dass eine entsprechende Querschnittsfläche im Spülbehälter zuverlässig mit entsprechenden Sprühstrahlen beaufschlagt werden kann.

Das erfindungsgemäße Verfahren zum Betreiben einer erfindungsgemäße Geschirrspülmaschine führt folgende Schritte aus:
- Auswählen eines in einem Programmspeicher hinterlegten Sprühprogramms;
- Aufbau der jeweiligen, dem Spülprogramm entsprechenden Druckprofile auf die Enden der rohrartigen Leitung
- Regelung der jeweiligen Druckprofile und der entsprechenden Flüssigkeitsmengen.

Die Sprühvorrichtung weist folgende Vorteile auf:
Die Austrittswinkel und der Ort des maximalen aus Öffnungen austretenden Volumenstromes der einzelnen Sprühstrahlen ist über die Druck und Geschwindigkeitsregelung der Flüssigkeit präzise steuerbar, so dass einzelne Bereiche (Zonenspülen) mit einem spezifischen Sprühmuster intensiv mit Spülflüssigkeit beaufschlagt werden kann. Die erfindungsgemäße Vorrichtung benötigt keine beweglichen Teile, wie beispielsweise drehbare Düsenköpfe, so dass sowohl die Fertigung als auch die Montage gegenüber herkömmlichen Sprühsystemen kostengünstiger bzw. effizienter ist.

Die Erfindung wird anhand der nachfolgenden Zeichnungen näher erläutert. Es zeigen:
- Figur 1: eine schematische Darstellung der physikalischen Zusammenhänge der einzelnen Rohrabschnitte;
- Figur 2A,B: eine schematische Darstellung einer Sprühvorrichtung in zwei unterschiedlichen Druckstadien;
- Figur 3: eine bevorzugte Ausführungsform, wobei die Druckansteuerung mittels Drehverteiler vorgenommen wird.

Figur 1 zeigt eine schematische Schnittdarstellung durch eine rohrartige Leitung 1 einer Sprühvorrichtung mit den jeweiligen Abschnitten I, I*, II, III* und III, wobei Sprühöffnungen 2 lediglich im Abschnitt II vorgesehen sind. Die Abschnitte I und III dienen lediglich dem Transport der Flüssigkeit 3, wobei die Dicke der Pfeile den jeweiligen statischen Druckzustand wiedergibt und die Länge der Pfeile den Geschwindigkeitsvektor.

Im Abschnitt I weist die Flüssigkeit einen relativ hohen Druck auf, so dass gemäß d er Bernoulli-Gleichung die Geschwindigkeit der Flüssigkeit 3 relativ gering ist. Der Übergangsbereich I*, der einer Drossel entspricht, bewirkt eine Verjüngung der Querschnittsfläche, so dass im Bereich II eine relativ hohe Geschwindigkeit vorliegt, jedoch der Flüssigkeitsdruck gering ist. Durch diesen Zustand wird erreicht, dass keine Flüssigkeit aus den Sprühöffnungen 2 austritt. Nach Erreichen des Rohrabschnitts III über die Drossel III* wird die Geschwindigkeit gemäß der Bernoulli-Gleichung erneut reduziert und ein höherer Druck baut sich in der Flüssigkeit 3 auf.

Wird, wie in Figur 2A dargestellt, das Rohr 1 im Bereich III verschlossen, so führt dies dazu, dass die Geschwindigkeit im Endbereich des Rohrs II fällt, somit der Druck ansteigt und die Flüssigkeit durch die Sprühöffnungen 2 aus dem Rohr austritt. Wie in Figur 2B dargestellt, kann durch den Druckaufbau einer zweiten Flüssigkeitsmenge diese Geschwindigkeitsreduktion in jedem Bereich des Abschnitts II des Rohres 1 bewirkt werden, wobei der Ort der Geschwindigkeitsreduktion über entsprechende Mittel, beispielsweise Pumpen geregelt werden kann.

Gemäß Figur 2B treffen die beiden Flüssigkeitsmengen 3 ungefähr in der Mitte des Rohres 1 aufeinander, so dass in diesem Bereich keine wesentliche Flüssigkeitsgeschwindigkeit zu messen ist, folglich der Flüssigkeitsdruck ansteigt und die Flüssigkeit das Rohr 1 durch entsprechende Öffnungen 2 verlässt. Gemäß der jeweiligen Geschwindigkeitsvektoren bzw. deren Richtungsanteile strömt Flüssigkeit bzw. Flüssigkeitsanteile entsprechend der Geschwindigkeitsverteilung unter unterschiedlichen Winkeln durch jeweilige Sprühöffnungen 2.

In Figur 3 wird eine schematische Darstellung der Sprühvorrichtung gezeigt, wobei schematisch Spülgut 7 dargestellt wird, welches von Flüssigkeitsstrahlen (dargestellt durch Pfeile) benetzt wird. Die jeweilige Sprührichtung bzw. Sprühmuster lassen sich beispielsweise durch einen Drehverteiler 4 regeln, wobei die Rotationsgeschwindigkeit des Rotationselements maßgeblich das Sprühmuster beeinflusst.

Die Sprühöffnungen 2 der Sprühvorrichtung sind in den erläuterten Ausführungsbeispielen als Düsenöffnungen ausgebildet, können aber auch alternativ als wenigstens ein Längsschlitz ausgebildet sein.

Bei der oben erläuterten Sprühvorrichtung in allen Ausführungsformen sind die Austrittswinkel und der Ort des maximalen aus Öffnungen austretenden Volumenstromes der einzelnen Sprühstrahlen über die Druck und Geschwindigkeitsregelung der Flüssigkeit präzise steuerbar, so dass einzelne Bereiche (Zonenspülen) mit einem spezifischen Sprühmuster intensiv mit Spülflüssigkeit beaufschlagt werden kann. Die Sprühvorrichtung benötigt keine beweglichen Teile, wie beispielsweise drehbare Düsenköpfe, so dass sowohl die Fertigung als auch die Montage gegenüber herkömmlichen Sprühsystemen kostengünstiger bzw. effizienter ist.

Eine nicht näher beschriebene Geschirrspülmaschine weist wenigstens eine der oben erläuterten Sprühvorrichtungen auf. Diese Sprühvorrichtungen können unterhalb wenigstens eines Geschirrkorb alternativ aber auch in wenigstens einem Geschirrkorb oder an einem Boden eines Spülbehälters der Geschirrspülmaschine oder in dem Boden integriert angeordnet sein. Natürlich sind auch Kombinationen dieser Anordnungsmöglichkeiten möglich.

Die oben erläuterten Sprühvorrichtungen werden mit dem Verfahren zum Betreiben einer Sprühvorrichtung wie folgt betrieben:
- Auswählen eines in einem Programmspeicher hinterlegten Sprühprogramms;
- Aufbau der jeweiligen, dem Spülprogramm entsprechenden Druckprofile auf die Enden der rohrartigen Leitung und
- Regelung der jeweiligen Druckprofile und der entsprechenden Flüssigkeitsmengen.

Das Verfahren zum Betreiben der Sprühvorrichtungen findet natürlich mit den geschilderten Vorteilen in der erfindungsgemäßen Geschirrspülmaschine Anwendung.

## Patentansprüche

1. Geschirrspülmaschine mit einer Sprühvorrichtung bestehend aus wenigstens einer zwei Enden (5, 6) aufweisenden rohrartigen Leitung (1) mit Sprühöffnungen (2) zum **dadurch gekennzeichnet, dass** Versprühen einer Flüssigkeit (3), die beiden Enden der rohrartigen Leitung (1) mit Mitteln verbunden sind, die so ausgebildet sind, dass die Flüssigkeit unter einem vorbestimmten Druck wahlweise durch das erste und/oder zweite Ende (5, 6) in die rohrartige Leitung (1) ein- und durch die Sprühöffnungen (2) ausströmt.

2. Geschirrspülmaschine nach Anspruch 1, **dadurch gekennzeichnet, dass** die Mittel zwei Pumpen sind, die mit den Enden (5, 6) der rohrartigen Leitung (1) verbunden sind.

3. Geschirrspülmaschine nach Anspruch 1, **dadurch gekennzeichnet, dass** die Mittel eine Pumpe und eine Steuerungseinheit sind.

4. Geschirrspülmaschine nach Anspruch 3, **dadurch gekennzeichnet, dass** die Steuereinheit über ein Rotationselement die jeweiligen Flüssigkeitsanteile zu den beiden Enden (5, 6) der rohrartigen Leitung (1) aufteilt.

5. Geschirrspülmaschine nach Anspruch 4, **dadurch gekennzeichnet, dass** das Rotationselement als Drehverteiler (4) ausgebildet ist und über die Rotationsgeschwindigkeit das Sprühverhalten der Flüssigkeit beeinflussbar ist.

6. Geschirrspülmaschine nach Anspruch 2, **dadurch gekennzeichnet, dass** beide Pumpen von einer Programmsteuereinheit angesteuert werden.

7. Geschirrspülmaschine nach Anspruch 6, **dadurch gekennzeichnet, dass** in der Programmsteuereinheit spezifische Programmabläufe hinterlegt sind, die ein bestimmtes Sprühmuster erzeugen.

8. Geschirrspülmaschine nach einem der vorherigen Ansprüche, **dadurch gekennzeichnet, dass** die Sprühöffnungen (2) als wenigstens eine Düsenöffnung oder als wenigstens ein Längsschlitz ausgebildet sind.

9. Geschirrspülmaschine nach einem der Ansprüche 1 bis 8, **dadurch gekennzeichnet, dass** Sprühvorrichtungen unterhalb wenigstens eines Geschirrkorb angeordnet sind.

10. Geschirrspülmaschine nach einem der Ansprüche 1 bis 8, **dadurch gekennzeichnet, dass** Sprühvorrichtungen in wenigstens einem Geschirrkorb angeordnet sind.

11. Geschirrspülmaschine nach einem der Ansprüche 1 bis 8, **dadurch gekennzeichnet, dass** Sprühvorrichtungen an einem Boden eines Spülbehälters der Geschirrspülmaschine angeordnet sind.

12. Geschirrspülmaschine nach einem der Ansprüche 1 bis 8, **dadurch gekennzeichnet, dass** Sprühvorrichtungen in dem Boden des Spülbehälters der Geschirrspülmaschine integriert sind.

13. Geschirrspülmaschine nach einem der Ansprüche 1 bis 8, **dadurch gekennzeichnet, dass** Sprühvorrichtungen unterhalb wenigstens eines Geschirrkorbs oder in wenigstens einem Geschirrkorb und/oder an einem Boden eines Spülbehälters der Geschirrspülmaschine oder in dem Boden integriert angeordnet sind.

14. Verfahren zum Betreiben einer Geschirrspülmaschine nach einem der vorhergehenden Ansprüche mit den Schritten:
- Auswählen eines in einem Programmspeicher hinterlegten Sprühprogramms;
- Aufbau der jeweiligen, dem Spülprogramm entsprechenden Druckprofile auf die Enden der rohrartigen Leitung
- Regelung der jeweiligen Druckprofile und der entsprechenden Flüssigkeitsmengen.

## Claims

1. Dishwashing machine with a spray device consisting of at least one tubular duct (1), which has two ends (5, 6), with spray openings (2) for spraying a liquid (3), **characterised in that** the two ends of the tubular duct (1) are connected with means which are so constructed that the liquid flows under a predetermined pressure selectively through the first and/or second end (5, 6) into the tubular duct (1) and out through the spray openings (2).

2. Dishwashing machine according to claim 1, **characterised in that** the means are two pumps which are connected with the ends (5, 6) of the tubular duct (1).

3. Dishwashing machine according to claim 1, **characterised in that** the means are a pump and a control unit.

4. Dishwashing machine according to claim 3, **characterised in that** the control unit divides up the respective liquid portions to the two ends (5, 6) of the tubular duct (1) by way of a rotation element.

5. Dishwashing machine according to claim 5, **characterised in that** the rotation element is constructed as a rotary distributor (4) and the spray behaviour of the liquid can be influenced by way of the rotational speed.

6. Dishwashing machine according to claim 2, **characterised in that** the two pumps are controlled in drive by a program control unit.

7. Dishwashing machine according to claim 6, **characterised in that** specific program sequences which produce a defined spray pattern are filed in the program control unit.

8. Dishwashing machine according to one of the preceding claims, **characterised in that** the spray openings (2) are formed as at least one nozzle opening or as at least one longitudinal slot.

9. Dishwashing machine according to one of claims 1 to 8, **characterised in that** the spray devices are arranged below at least one crockery basket.

10. Dishwashing machine according to one of claims 1 to 8, **characterised in that** spray devices are arranged in at least one crockery basket.

11. Dishwashing machine according to one of claims 1 to 8, **characterised in that** spray devices are arranged at a base of a rinsing container of the dishwashing machine.

12. Dishwashing machine according to one of claims 1 to 8, **characterised in that** spray devices are integrated in the base of the rinsing container of the dishwashing machine.

13. Dishwashing machine according to one of claims 1 to 8, **characterised in that** the spray devices are arranged below at least one crockery basket or in at least one crockery basket and/or at a base of a rinsing container of the dishwashing machine or integrated in the base.

14. Method of operating a dishwashing machine according to one of the preceding claims, comprising the steps:
- selecting a spray program filed in a program memory;
- building up the respective pressure profiles, in correspondence with the rinsing program, at the ends of the tubular duct; and
- regulating the respective pressure profiles and the corresponding liquid quantities.

## Revendications

1. Lave-vaisselle comprenant un dispositif de pulvérisation constitué d'au moins une conduite (1) tubulaire présentant deux extrémités (5, 6) avec des ouvertures de pulvérisation (2) pour la pulvérisation d'un liquide (3), **caractérisé en ce que** les deux extrémités de la conduite (1) tubulaire sont reliées à des moyens qui sont conçus de telle sorte que le liquide entre sous une pression prédéfinie au choix par la première et/ou la seconde extrémité (5, 6) dans la conduite (1) tubulaire et sort par les ouvertures de pulvérisation (2).

2. Lave-vaisselle selon la revendication 1, **caractérisé en ce que** les moyens sont deux pompes qui sont reliées aux extrémités (5, 6) de la conduite (1) tubulaire.

3. Lave-vaisselle selon la revendication 1, **caractérisé en ce que** les moyens sont une pompe et une unité de commande.

4. Lave-vaisselle selon la revendication 3, **caractérisé en ce que** l'unité de commande répartit au moyen d'un élément de rotation les fractions de liquide respectives entre les deux extrémités (5, 6) de la conduite (1) tubulaire.

5. Lave-vaisselle selon la revendication 4, **caractérisé en ce que** l'élément de rotation est conçu sous forme de répartiteur rotatif (4) et le comportement à la pulvérisation du liquide peut être influencé par la vitesse de rotation.

6. Lave-vaisselle selon la revendication 2, **caractérisé en ce que** les deux pompes sont actionnées par une unité de commande de programme.

7. Lave-vaisselle selon la revendication 6, **caractérisé en ce que** des déroulements de programme spécifiques, qui génèrent un modèle de pulvérisation défini, sont déposés dans l'unité de commande de programme.

8. Lave-vaisselle selon l'une quelconque des revendications précédentes, **caractérisé en ce que** les ouvertures de pulvérisation (2) sont conçues sous forme d'au moins une ouverture de gicleur ou sous la forme d'au moins une fente longitudinale.

9. Lave-vaisselle selon l'une quelconque des revendications 1 à 8, **caractérisé en ce que** des dispositifs de pulvérisation sont disposés au-dessous d'au moins un panier à vaisselle.

10. Lave-vaisselle selon l'une quelconque des revendications 1 à 8, **caractérisé en ce que** des dispositifs de pulvérisation sont disposés dans au moins un panier à vaisselle.

11. Lave-vaisselle selon l'une quelconque des revendications 1 à 8, **caractérisé en ce que** des dispositifs de pulvérisation sont disposés sur un fond d'un récipient de lavage du lave-vaisselle.

12. Lave-vaisselle selon l'une quelconque des revendications 1 à 8, **caractérisé en ce que** des dispositifs de pulvérisation sont intégrés dans le fond du récipient de lavage du lave-vaisselle.

13. Lave-vaisselle selon l'une quelconque des revendications 1 à 8, **caractérisé en ce que** des dispositifs de pulvérisation sont disposés de façon intégrée au-dessous d'au moins un panier à vaisselle ou dans au moins un panier à vaisselle et/ou sur un fond d'un récipient de lavage du lave-vaisselle ou dans le fond.

14. Procédé pour le fonctionnement d'un lave-vaisselle selon l'une quelconque des revendications précédentes, comprenant les étapes suivantes :
- sélection d'un programme de lavage déposé dans une mémoire de programme ;
- mise en place des profils de pression respectifs, correspondant au programme de lavage, sur les extrémités de la conduite tubulaire
- réglage des profils de pression respectifs et des quantités de liquide correspondantes.
